# EUROPÄISCHE PATENTSCHRIFT

(11) **EP 0 794 099 B1**
(45) Veröffentlichungstag und Bekanntmachung des Hinweises auf die Patenterteilung: **29.03.2000**
(21) Anmeldenummer: 96119667.2
(22) Anmeldetag: 07.12.1996
(51) Int. Cl.: B61F 5/02, B61F 5/14

(54) **Abstützung von Schienenfahrzeugen mittels Luftfedersystemen**
Support of railway vehicles by air spring systems
Appui de véhicules ferroviaires par systèmes à ressort pneumatique

(30) Priorität: 04.03.1996 DE 19608179
(43) Veröffentlichungstag der Anmeldung: 10.09.1997
(73) Patentinhaber: DWA Deutsche Waggonbau GmbH, 12526 Berlin (DE)
(72) Erfinder: Kahl, Siegfried, Dipl.-Ing., 02827 Görlitz (DE); Menzel, Karl-Heinz, 02827 Görlitz (DE); Zähr, Hans-Jochim, Dipl.-Phys., 02828 Görlitz (DE); Wiessner, Manfred, Prof. Dr.-Ing. habil., 02829 Emmerichswalde (DE)
(74) Vertreter: Hanisch, Jürgen

(56) Entgegenhaltungen:
- WO-A-95/18734
- DE-A- 1 580 691
- DE-B- 1 083 299

## Beschreibung

Die Erfindung betrifft eine Abstützung für Schienenfahrzeuge, mittels Luftfedersystem, die jeweils aus einer Luftfeder sowie einer Zusatzfeder, vorzugsweise einer Gummizusatzfeder, bestehen, einzeln oder mehrfach zwischen dem Wagenkasten und den Laufwerken vorgesehen sind und die Querfederung und die Ausdrehung des Fahrzeuges übernehmen.

Es ist ganz allgemein bekannt, Wagenkästen von Schienenfahrzeugen über Luftfedersysteme auf den Laufwerken abzustützen. Diese Luftfedersysteme dienen hauptsächlich der vertikalen Fahrzeugfederung, werden aber aus ökonomischen Erwägungen überwiegend zugleich für die Querfederung des Fahrzeuges und die Ausdrehbewegung des Laufwerkes benutzt. Um die Fahrsicherheit/ Entgleisungssicherheit des Fahrzeuges auch bei einem eventuellen Ausfall der Luftfeder zu gewährleisten, ist das Luftfedersystem im allgemeinen als eine Reihen- und/ oder Parallelschaltung von Luft- und Gummizusatzfeder aufgebaut. Infolge der hohen und sehr komplexen Beanspruchung des Luftfedersystems ist es praktisch unmöglich, eine sowohl für die vertikale Federung als auch für die horizontale Federung und Ausdrehcharakteristik jeweils optimale Gestaltung und Auslegung zu gewährleisten. So kann zwar mit einer Halbbalgluftfeder und einer Gummischichtenfeder, als Zusatzfeder, eine ausreichende Querweichheit erreicht werden, jedoch ist dieses System beim Ausdrehen häufig nicht knicksteif und vertikal im Notfederbetrieb zu hart. Sicherlich ließen sich diese Mängel durch Vergrößerung des Systems beseitigen, jedoch steht in den Laufwerken der hierzu erforderliche Platz selten zur Verfügung. Zusatzfedern, welche knicksteif und vertikal ausreichend weich sind, wie beispielsweise Konusfedern, bieten in Querrichtung wiederum nur eine geringe Elastizität. Die Auslegung des Luftfedersystems hinsichtlich Platzbedarf, vertikaler und horizontaler Federkonstante, Drehsteifigkeit, Setzungsverhalten, Lebensdauer und anderes mehr stellt deshalb immer nur einen Kompromiß dar.

So ist ein Abstützsystem für Schienenfahrzeuge (WO 95/18734) bekannt, bei dem zur Verbesserung der Quersteifigkeit und der kardanischen Beanspruchung bei Neigetechnik vorgeschlagen wird, am oberen Ende der Gasfeder (Luftfeder) eine Kalottenfeder zusätzlich anzuordnen. Dieser Lösung haftet der Nachteil an, daß die Kalottenfeder nicht nur ihre Wirkung in der beabsichtigten Richtung entfaltet, sondern unerwünschte Auswirkungen beziehungsweise Bedingungen beispielsweise auch in vertikaler Belastungsrichtung oder bei der Drehung des Laufwerkes auftreten.

In jedem Fall verringert die zusätzliche Kalottenfeder die Knick- und die Drehsteifigkeit des Federsystems insbesondere dann ganz erheblich, wenn gemäß Anspruch 2 unter der Gasfeder eine Schichtfeder angeordnet ist. Ein weiterer Nachteil besteht darin, daß die Wirkung der Kalottenfeder im gesamten Bewegungsbereich des Federsystems vorhanden ist, das heißt, die verringerte Quersteifigkeit muß gegen Ende des Querfederweges durch zusätzliche Bauteile wieder verhärtet werden, damit plötzliche, unangenehme Anschläge vermieden werden.

Weiterhin ist auch allgemein bekannt, daß die Querfederkonstante eines Luftfederbalges keine feste Größe ist, sondern beispielsweise neben dem Balginnendruck und der Bewegungsgeschwindigkeit auch vom Querfederweg abhängig ist. Nachteiligerweise ist die Querfederung bei den häufig vorkommenden kleinen Querausschlägen deutlich härter als bei den selteneren großen Querfederwegen, was zu einer negativen Wirkung auf Fahrzeuglauf und Fahrkomfort führt.

Der im Patentanspruch angegebenen Erfindung liegt das Problem zugrunde, eine Abstützung von Schienenfahrzeugen mittels Luftfedersysteme zu schaffen, welche eine geringe Querfedercharakteristik des Fahrzeuges bei kleinen Querfederwegen gewährleistet und die keine nachteiligen Wirkungen auf die vertikale Federung und die Drehung des Laufwerkes hervorruft.

Erfindungsgemäß wird die Aufgabe dadurch gelöst, indem zwischen dem Luftfedersystem und dem Laufwerk eine Rolleinrichtung mit quer zum Fahrzeug orientierter Rollrichtung angeordnet ist, deren wirksamer Radius R annähernd gleich oder größer der Höhe des Luftfedersystems und deren Rollbereich definiert begrenzt ist. Des weiteren ist erfindungsgemäß, daß die Rolleinrichtung durch eine an der unteren Abstützfläche des Luftfedersystems oder daran befindlicher Elemente angeordneten Rollplatte mit mittiger, gerundeter Rollschneide und eine am Laufwerk angebrachten ebenen Gegenlagerfläche gebildet ist. Weiterhin ist erfindungsgemäß, daß die Rollschneide nach beiden Seiten von tangierenden ebenen Flächen begrenzt ist, deren Öffnungswinkel α den Rollbereich der Einrichtung definiert und begrenzt. Es ist weiterhin erfindungsgemäß, daß die Rolleinrichtung durch Anschläge und Leisten gegen ein Verdrehen, Verschieben und Abheben gesichert ist.

Die Vorteile der erfindungsgemäßen Lösung liegen insbesondere darin, daß weitgehend herkömmliche und damit bewährte sowie kostengünstige Luftfedersysteme in Kombination mit der Rolleinrichtung eine definierte Gestaltung des Querfederverhaltens ermöglichen. Durch Wahl des Radius R der Rolleinrichtung und des Rollbereiches kann einerseits die Größe der Querfedercharakteristik und andererseits der Bereich der Beeinflussung den speziellen Anforderungen jedes Fahrzeuges einfach angepaßt werden. Die Lösung ist auch deshalb so vorteilhaft, weil ausschließlich in der gewünschten Richtung die positive Wirkung auftritt, ohne dabei die vertikale Feder- und horizontale Ausdrehcharakteristik zu beeinflussen. Die geringe Bauhöhe der Einrichtung gewährleistet zudem den problemlosen Einsatz auch bei Laufwerken mit beschränkten Platzverhältnissen.

Die Erfindung soll nachfolgend an einem Ausführungsbeispiel näher erläutert werden. Hierbei zeigen die Zeichnungen in
- Fig. 1:: : einen Querschnitt durch ein Luftfedersystem mit einer Rolleinrichtung in Mittelstellung
- Fig. 2:: einen Querschnitt durch ein Luftfedersystem mit der Rolleinrichtung in Ausschlagsstellung
- Fig. 3:: eine Draufsicht auf die Rolleinsichtung im Schnitt A-A nach Fig. 1

Der Wagenkasten 1 stützt sich in nicht näher dargestellter, aber allgemein üblicher Anordnung über symmetrisch zur Laufwerkmitte angeordnete Luftfedersysteme 2 auf dem Laufwerk 3 ab. Dabei kann es sich sowohl um zwei als auch um mehrere Luftfedersysteme 2 pro Laufwerk 3 handel. Gemäß Fig. 1 besteht das Luftfedersystem 2 aus der Luftfeder 4, hier als Halbbalg vorgesehen, und der Gummizusatzfeder 5, hier als Konusfeder ausgeführt. Der Halbbalg ist notwendig, weil neben der Querbewegung auch die Ausdrehbewegungen bei Bogenfahrten vom Balg aufgenommen werden müssen. Die Konusfeder wurde wegen der vergleichsweise großen vertikalen Elastizität bei vorhandener Knicksteifigkeit ausgewählt. Unterhalb des Luftfedersystems 2 ist die Rolleinrichtung 6 angeordnet, deren Rollschneide 7 in Fahrzeuglängsrichtung ausgerichtet ist. Im einzelnen besteht die Rolleinrichtung 6 aus einer an der Gummizusatzfeder 5 befestigten Rollplatte 8 und einer am Laufwerk 3 befindlichen ebenen Gegenlagerfläche 9. Die Rollschneide 7, mittig an der Rollplatte 8 ausgebildet, besitzt einen Radius R, der annähernd gleich oder größer der Höhe des Luftfedersystems 2 ist, wobei auch zur Erzeugung einer Progression dieser Radius mit zunehmendem Queranschlag größer werden kann. Die spezielle Auslegung richtet sich nach der zu erreichenden Elastizität der Querfederung des Wagenkastens 1. Beiderseitig der Rollschneide 7 sind an der Rollplatte 8 ebene Flächen 10 unter einem Öffnungswinkel a angeordnet, die den Rollbereich der Abstützung definieren und begrenzen. Die Fig. 1 zeigt die gesamte Abstützung für den Fall eines stehenden Schienenfahrzeuges im geraden Gleis, das heißt, einer Belastung der Abstützung mit ausschließlich vertikalen Kräften. Dabei nehmen alle Bauteile ihre symmetrische Mittellage ein.

Wirken während der Fahrt Seitenkräfte auf das Schienenfahrzeug ein, kommt es zwischen dem Wagenkasten 1 und dem Laufwerk 3 zu einer Seitenverschiebung Sy, die durch eine Verformung beziehungsweise Bewegung der Luftfeder 4, der Gummizusatzfeder 5 und der Rolleinrichtung 6 hervorgerufen wird. Entsprechend der Ausbildung des Öffnungswinkels α wird beim Erreichen bestimmter Seitenkräfte die Bewegungsmöglichkeit der Rolleinrichtung 6 durch die ebenen Flächen 10 begrenzt. Die Seitenverschiebung Sy des Wagenkastens 1 sollte in diesem Fall ca. 25 % des maximalen Weges betragen. Die weitere Querbewegung erfolgt jetzt nur noch durch das Luftfedersystem 2, eventuell in Verbindung mit weiteren elastischen Queranschlägen. Diese Situation ist in der Fig. 2 dargestellt. Durch eine derartige erfindungsgemäße Ausbildung der Abstützung kann bei kleinen Querbewegungen eine weiche Querfedercharakteristik mit einer sich daran anschließenden, definierten Progression erzielt werden. Im Betriebseinsatz ist zu gewährleisten, daß die Rolleinrichtung 6 in der beabsichtigten Anordnung erhalten bleibt, wofür gemäß Fig. 3 die formschlüssige Ausbildung der Rollplatte 8 in Verbindung mit entsprechenden Anschlägen 11 gegen Verdrehen und Verschieben gewählt wurde. Eine zusätzliche Leiste 12 gewährleistet darüberhinaus auch die Sicherung gegen ein Abheben der Rollplatte 8.

### Bezugszeichenliste

- 1: Wagenkasten
- 2: Luftfedersystem
- 3: Laufwerk
- 4: Luftfeder
- 5: Gummizusatzfeder
- 6: Rolleinrichtung
- 7: Rollschneide
- 8: Rollplatte
- 9: Gegenlagerfläche
- 10: ebene Flächen
- 11: Anschläge
- 12: Leisten
- α: Öffnungswinkel
- Sy: Seitenverschiebung
- R: wirksamer Radius

## Patentansprüche

1. Abstützung für Schienenfahrzeuge, mittels Luftfedersystem, die jeweils aus einer Luftfeder (4) sowie einer Zusatzfeder, vorzugsweise einer Gummizusatzfeder (5), bestehen und einzeln oder mehrfach zwischen dem Wagenkasten (1) und den Laufwerken vorsehbar sind, dadurch gekennzeichnet, daß zwischen dem Luftfedersystem (2) und dem Laufwerk (3) eine Rolleinrichtung (6) mit quer zum Fahrzeug orientierter Rollrichtung angeordnet ist, deren wirksamer Radius (R) annähernd gleich oder größer der Höhe des Luftfedersystems (2) ist und deren Rollbereich definiert begrenzt ist.

2. Abstützung nach Anspruch 1, dadurch gekennzeichnet, daß die Rolleinrichtung (6) durch eine an der unteren Abstützfläche des Luftfedersystems (2) oder daran befindlicher Elemente angeordneten Rollplatte (8) mit mittiger, gerundeter Rollschneide (7) und eine am Laufwerk (3) anbringbaren ebenen Gegenlagerfläche (9) gebildet ist.

3. Abstützung nach Anspruch 1 und 2, dadurch gekennzeichnet, daß die Rollschneide (7) nach beiden Seiten von tangierenden ebenen Flächen (10) begrenzt ist, deren Öffnungswinkel (α) den Rollbereich der Einrichtung definiert und begrenzt.

4. Abstützung nach Anspruch 1, dadurch gekennzeichnet, daß die Rolleinrichtung (6) durch Anschläge (11) und Leisten (12) gegen ein Verdrehen, Verschieben und Abheben gesichert ist.

## Claims

1. Support of railway vehicles using air spring systems consisting of an air spring (4) and an additional spring respectively, the latter one being preferably of the rubber spring type (5), which can be installed both individually or in a multiple mode between the car body (1) and the running gears and which are characterised by the fact that a roller device (6) is arranged between the air spring system (2) and the running gear (3), the rolling direction of said roller device being oriented transversally towards the vehicle, the effective radius ( R ) of said roller device being as big as or bigger than the height of the air spring system (2), its rolling range being limited by definition.

2. Support according to claim 1, characterised by the fact that the roller device (6) is formed by a rolling plate (8) arranged at the lower support surface of the air spring system (2), which may be completed by additional elements, the rolling plate having a centric, rounded out rolling edge (7) and by a plane surface of a counter bearing (9) which may be installed at the running gear (3).

3. Support according to claims 1 and 2, characterised by the fact that the rolling edge (7) is limited towards both sides by tangential plane surfaces (10), whose opening angle (α) defines and limits the rolling range of the device.

4. Support according to claim 1, characterised by the fact that the roller device (6) is secured by limit stops (11) and limit bars (12) against any distortions, as well as against any shifting and lifting.

## Revendications

1. Appui de véhicules ferroviaires utilisant un système à ressort pneumatique, et comportant respectivement un ressort pneumatique (4) ainsi qu'un ressort auxiliaire, étant de préférence un ressort auxiliaire en caoutchouc (5), susceptible d'être installés individuellement où de façon multiple entre la caisse de voiture (1) et les organes de roulement, caractérisés par le fait qu'un dispositif de roulement (6), étant arrangé de sorte que sa direction de roulement est orientée transversalement à la voiture, est installé entre le système à ressort pneumatique (2) et l'organe de roulement (3); le rayon effectif ( R ) du dit dispositif de roulement étant approximativement aussi grand que où plus grand que la hauteur du système à ressort pneumatique (2), la marge de roulement duquel étant limitée par définition.

2. Appui selon la revendication 1, caractérisé par le fait que le dispositif de roulement (6) est formé d'une plaque de roulement (8) arrangée à la face inférieure d'appui du système à ressort pneumatique, pouvant être complété par des éléments y installés, ladite plaque de roulement ayant une arête de roulement (7) centrée et arrondie, et une surface de contrebutée (9) plane, pouvant être installée à l'organe de roulement (3).

3. Appui selon les revendications 1 et 2, caractérisé par le fait que l'arête de roulement (7) est limitée vers les deux côtés par des surfaces (10) tangentes planes, dont l'angle d'ouverture (α) définit et limite la marge de roulement du dit dispositif.

4. Appui selon la revendication 1, caractérisé par le fait que le dispositif de roulement (6) est assuré par des arrêts (11) et des rebords (12) contre des distorsions, des dislocations et des décollements.
